# EUROPÄISCHE PATENTSCHRIFT

(11) **EP 3 068 579 B1**
(45) Veröffentlichungstag und Bekanntmachung des Hinweises auf die Patenterteilung: **06.09.2017**
(21) Anmeldenummer: 14796507.3
(22) Anmeldetag: 12.11.2014
(51) Int. Cl.: B24B 33/08

(54) **HONWERKZEUG UND VERFAHREN ZUM BEARBEITEN MEHRERER KOAXIALER BOHRUNGEN**
HONING TOOL AND METHOD FOR MACHINING A PLURALITY OF COAXIAL BORES
OUTIL DE RODAGE ET PROCÉDÉ POUR USINER PLUSIEURS TROUS COAXIAUX

(30) Priorität: 15.11.2013 DE 102013223293
(43) Veröffentlichungstag der Anmeldung: 21.09.2016
(73) Patentinhaber: Gehring Technologies GmbH, 73760 Ostfildern (DE)
(72) Erfinder: BAUMGARTNER, Erwin, 73760 Ostfildern (DE); RACH, Michael, 73776 Altbach (DE)
(74) Vertreter: DREISS Patentanwälte PartG mbB
(86) Internationale Anmeldenummer: PCT/EP2014/074347
(87) Internationale Veröffentlichungsnummer: WO 2015/071294

(56) Entgegenhaltungen:
- DE-A1- 4 439 381
- DE-A1- 19 634 415

## Beschreibung

Die vorliegende Erfindung betrifft ein Honwerkzeug zum Bearbeiten von mehreren, koaxial hintereinander angeordneten Bohrungen nach dem Oberbegriff des Anspruchs 1. Außerdem betrifft die Erfindung ein Verfahren zum Bearbeiten von mehreren, koaxial hintereinander angeordneten Bohrungen durch ein Honwerkzeug nach dem Oberbegriff des Anspruchs 7.

Honen ist ein vielfältig einsetzbares zerspanendes Feinbearbeitungsverfahren mit dessen Hilfe unter anderem die Maß- und Lagegenauigkeit von zylindrischen Bohrungen verbessert wird.

Verbrennungsmotoren von Kraftfahrzeugen haben Lagergassen für die Kurbelwelle, Nockenwellen und/oder Ausgleichswellen. In diesen Lagergassen sind Lagersitze oder Lagerstege für die Gleit- oder Wälzlager angeordnet. Diese Lagersitze müssen koaxial zueinander angeordnet sein, d. h. sie haben eine gemeinsame Mittelachse.

Im Zusammenhang mit der Erfindung werden die Lagersitze auch als Bohrungen oder als Bohrungsabschnitte bezeichnet. Dabei wird als Durchgangsbohrung eine zylindrische Bohrung mit konstantem Durchmesser bezeichnet; Beispiele hierfür sind die Bohrungen 17a und 17b in Figur 5.

Dabei wird als Stufenbohrung eine zylindrische Bohrung mit einem Absatz und daraus resultierend einem Durchmessersprung bezeichnet; ein Beispiel hierfür ist die Bohrungen 17c und der zugehörige Absatz 17d in Figur 5.

Der axiale Abstand der einzelnen Lagersitze ist oft größer als ihr Durchmesser. Daher können die Bohrungsabschnitte nur durch ein relativ schlankes und langes Werkzeug bearbeitet werden. Diese geometrischen Randbedingungen erschweren es, eine gute Maß- und Lagegenauigkeit der Lagersitze zu erreichen.

Beispielhaft zeigt die DE 196 34 415 A1 ein Werkzeug zur Bearbeitung von Hauptlagerbohrungen in Kurbelgehäusen mit einem oberen und unteren Führungsbereich, welche auf unterschiedliche Durchmesser einstellbar sind. Zwischen den Führungsbereichen liegt ein Schneidbereich, in dem zustellbare Leisten mit Schneidbelag angeordnet sind. Ein unterer Führungsbereich ist auf das Maß der Vorbearbeitung der Bohrung eingestellt, ein oberer Führungsbereich ist so justiert, dass er an der zuvor bearbeiteten Bohrung anliegt. Dieses Werkzeug ist für die Bearbeitung von Durchgangsbohrungen mit einem einheitlichen Durchmesser ausgelegt. Es können damit keine Stufenbohrungen bearbeitet werden.

Die DE 44 39 381 A1 zeigt ein Werkzeug zur Bearbeitung einzelner Lagerstege mit jeweils einem Lagersitz der Kurbelwellenlagerung einer Brennkraftmaschine. Dabei weist ein erster, oberer Lagersteg einen größeren Durchmesser auf als die darunter angeordneten Lagerstege. Zur Bearbeitung der Bohrungen ist das Werkzeug stufenförmig ausgebildet, wobei die entsprechenden Schneidleistengruppen axial hintereinander angeordnet und dem Durchmesser der Bohrungen angepasst sind. Dadurch ist eine koaxiale Bearbeitung von unteren kleineren Bohrungen und der oberen größeren Bohrung möglich. Alle Bohrungen der einzelnen Lagerstege müssen dabei als Durchgangsbohrung ausgeführt sein.

Aufgabe der vorliegenden Erfindung ist es, ein Honwerkzeug zu schaffen, das im Vergleich zu den bekannten Honwerkzeugen vielseitiger anwendbar ist.

Zur Lösung der Aufgabe wird vorgeschlagen, dass die Schneidleistengruppen derart ausgebildet und angeordnet sind, dass während eines einzigen Arbeitsgangs durch mindestens eine erste Schneidleistengruppe eine Durchgangsbohrung bearbeitbar ist und durch mindestens eine zweite Schneidleistengruppe eine Stufenbohrung in einer Aufspannung und ohne Werkzeugwechsel bearbeitbar ist. Dabei müssen die Schneidleistengruppen derart am Honwerkzeug angeordnet sein, dass sie auf die Lage der einzelnen Bohrungen abgestimmt sind. Die Schneidleistengruppen weisen mindestens eine Schneidleiste auf.

In einem erfindungsgemäßen Verfahren ist es dann möglich, dass in einem einzigen Arbeitsgang die Durchgangsbohrung und die Stufenbohrung bearbeitet werden. Unter einem Arbeitsgang wird in der vorliegenden Anmeldung das Einführen des Honwerkzeugs in die Bohrung bzw. die Lagergasse, die Bearbeitung aller vorgesehenen Bohrungen und das Herausziehen des Honwerkzeugs verstanden.

Alternativ ist es auch möglich, die Durchgangsbohrungen in einem ersten Arbeitsgang mit einem ersten Honwerkzeug zu bearbeiten und anschließend oder vorher die mindestens eine Stufenbohrung mit einem weiteren Honwerkzeug zu bearbeiten.

Das erfindungsgemäße Verfahren kann auf einer Standard-Honmaschine erfolgen, welche bspw. mit einem konventionellen Doppelzustellsystem ausgelegt ist und die Schnittgeschwindigkeiten und radialen Zustellpositionen für verschiedene Honverfahren (z.B. Reibhonen sowie konventionelles Honen) automatisch einrichten kann. Das Verfahren kann auf dem Steuergerät der Honmaschine oder in einem speziell für diese Aufgabe eingerichteten Steuergerät implementiert werden.

Das erfindungsgemäße Honwerkzeug und das erfindungsgemäße Verfahren erlauben die Bearbeitung von koaxial zueinander angeordneten Durchgangsbohrungen und gestuften Bohrungen unterschiedlicher Durchmesser in einem oder falls gewünscht in zwei Arbeitsgängen, so dass ein Werkzeugwechsel oder ein Transport des Werkstücks zu einer weiteren Bearbeitungsstation entfallen kann. Die Bearbeitungszeit kann dadurch minimiert werden. Ebenso sind die Kosten für die Bohrungsbearbeitung niedrig, da lediglich eine Standard-Honmaschine und das bzw. die erfindungsgemäße(n) Honwerkzeug(e) benötigt werden.

Dadurch, dass für alle Bohrungen die vorgesehenen Schneidleistengruppen in einem Honwerkzeug auf einer Achse (koaxial) angeordnet sind, ist es möglich ein hohes Maß an Koaxialität aller Bohrungen auch bei einer Serienfertigung prozesssicher zu realisieren.

In einer bevorzugten Ausführungsform ist vorgesehen, dass die Querschnitte der koaxial hintereinander angeordneten Schneidleistengruppen mit zunehmendem Abstand von einer Werkzeugaufnahmeeinrichtung entweder gleich groß oder kleiner ausgebildet sind. Dadurch wird ein Einführen des Honwerkzeugs in die Bohrungen ermöglicht.

Bei dem erfindungsgemäßen Verfahren ist vorgesehen, dass mindestens eine Bohrung durch Reibhonen bearbeitet wird. Das bedeutet, dass unter Rotation mit sehr wenigen Hüben, z.B. einem Doppelhub, der Honvorgang durchgeführt wird. Dabei erfolgt beim Abwärtshub nahezu der gesamte Materialabtrag; der Aufwärtshub dient eher zum Glätten der zuvor bearbeiteten Oberfläche.

Während des gleichen Arbeitsgangs ist ebenso vorgesehen, dass mindestens eine Bohrung, bevorzugt die Stufenbohrung, durch oszillierendes Honen bearbeitet wird. Unter oszillierendem Honen wird das konventionelle Honen verstanden, also die Rotation des Honwerkzeugs bei gleichzeitigen oszillierenden Hubbewegungen. Dabei dürfen die für das Reibhonen vorgesehenen Schneidleistengruppen nicht im Eingriff mit den zugehörigen Bohrungen sein, damit sie bzw. die Bohrungen nicht beeinträchtigt oder beschädigt werden.

Ferner ist vorgesehen, dass in axialer Richtung zum freien Ende des Honwerkzeugs hin an mindestens einer Schneidleistengruppe unmittelbar eine Zentrierleistengruppe angeordnet ist. Die Zentrierleistengruppe weist dabei vorzugsweise mindestens drei Zentrierleisten auf, die das Honwerkzeug in seine Lage in den einzelnen Bearbeitungsphasen stabilisieren und im Werkstück führen. Die Zentrierleistengruppen dienen außerdem dazu, insbesondere zu Beginn der Bearbeitung, das Honwerkzeug in den Bohrungen auszurichten. Die Zentrierleisten sind vorzugsweise radial nicht verstellbar. Sie könnten aber auch justierbar ausgebildet sein. Die Führungsleisten dienen dazu, das Honwerkzeug vor und/oder während der Bearbeitung durch eine oder mehrere Schneidleistengruppen zu zentrieren, zu stabilisieren und/oder Schwingungen zu vermeiden, wenn bspw. eine Schneidleistengruppe eine Bohrung bearbeitet.

In axialer Richtung sind die Zentrierleisten in der Regel in unmittelbarer Nähe einer Gruppe von Schneidleisten angeordnet. Dadurch wird erreicht, dass sich während der Bearbeitung kurzzeitig sowohl die Schneidleisten der Schneidleistengruppe als auch die Zentrierleisten der Zentrierleistengruppe sich in der Bohrung befinden und somit die zentrierte Lage des Honwerkzeugs immer gewährleistet ist.

Außerdem ist vorgesehen, dass in axialer Richtung entgegengesetzt zum freien Ende des Honwerkzeugs an mindestens einer Schneidleistengruppe eine Führungsleistengruppe angeordnet ist.

Im erfindungsgemäßen Honwerkzeug ist weiter vorgesehen, dass das Honwerkzeug eine Luftmesseinrichtung aufweist. Damit kann während der Bearbeitung insbesondere das konventionelle Honen überwacht werden.

Für die Erfindung wichtige Merkmale finden sich ferner in der nachfolgenden Beschreibung und in der Zeichnung, wobei die Merkmale sowohl in Alleinstellung als auch in unterschiedlichen Kombinationen für die Erfindung wichtig sein können, ohne dass hierauf jeweils explizit hingewiesen wird.

Nachfolgend werden anhand der Figuren Ausführungsbeispiele der Erfindung beispielhaft erläutert. Es zeigen:
Figur 1 ein erfindungsgemäßes Honwerkzeug in einer perspektivischen Darstellung;
Figur 2 einen Längsschnitt durch das Honwerkzeug von Figur 1;
Figur 3 einen Längsschnitt durch das Honwerkzeug von Figur 1 in einer veränderten Schnittebene;
Figur 4a einen Querschnitt A-A aus Figur 2;
Figur 4b einen Querschnitt B-B aus Figur 2;
Figur 4c einen Querschnitt C-C aus Figur 2; und
Figur 5 das Honwerkzeug aus Figur 1 in vier unterschiedlichen Verfahrenszuständen
Figuren 6 und 7 eine Zusammenstellung zweier erfindungsgemäßer Honwerkzeuge.

### Beschreibung der Ausführungsbeispiele

Figur 1 zeigt ein Ausführungsbeispiel eines erfindungsgemäßen Honwerkzeugs 31 in einer perspektivischen Darstellung im Detail. Das dargestellte Honwerkzeug 31 ist speziell auf die Bearbeitung der Bohrungen 17 (siehe Figur 5) ausgerichtet. Bei Bohrungen mit anderen Geometrien, muss das Honwerkzeug 31 entsprechend angepasst werden.

Das Honwerkzeug 31 umfasst einen Werkzeugkörper 1 und eine Aufnahme 2, über die das Honwerkzeug 31 flanschartig mit einer nicht dargestellten Spindel einer handelsüblichen Honmaschine angekoppelt werden kann.

Die Verbindung des Honwerkzeugs 31 mit der Spindel kann bspw. durch eine doppelgelenkige (kardanische) Antriebsstange erfolgen. Auch eine starre Verbindung zwischen dem Honwerkzeug 31 und der Spindel ist möglich. Bei einer vertikal arbeitenden Honmaschine ist die kardanische Verbindung zur Spindel bevorzugt. Bei einer horizontal arbeitenden Honmaschine ist die starre Verbindung bevorzugt.

Die Honmaschine kann bspw. mit einem konventionellen Doppelzustellsystem ausgelegt sein, wobei die Schnittgeschwindigkeiten und radialen Zustellpositionen für verschiedene Honverfahren (z.B. Reibhonen sowie konventionelles Honen) automatisch gesteuert werden können.

Beim Reibhonen bspw. wird der Honvorgang mit sehr wenigen Hüben, z.B. einem Doppelhub, durchgeführt. Dabei erfolgt beim Abwärtshub nahezu der gesamte Materialabtrag; der Aufwärtshub dient eher zum Glätten der zuvor bearbeiteten Oberfläche.

Beim konventionellen Honen (auch oszillierendes Honen genannt) wird das Honen durch Rotation des Honwerkzeugs 31 mit mehrfachen Hubwiederholungen durchgeführt.

Für die Bearbeitung von drei Bohrungen 17a, 17b, 17c (siehe Figur 5) sind drei am Honwerkzeug 31 separat angeordnete Schneidleistengruppen 3, 4, 5 vorgesehen. Die Schneidleistengruppe 3 ist zur Bearbeitung der Bohrung 17a vorgesehen, die Schneidleistengruppe 4 ist zur Bearbeitung der Bohrung 17b vorgesehen und die Schneidleistengruppe 5 ist zur Bearbeitung der Bohrung 17c vorgesehen. Die Anzahl der Bohrungen mit den zugeordneten Schneidleistengruppen ist beliebig und in den Figuren 1 bis 4 beispielhaft angenommen.

Jede Schneidleistengruppe 3, 4, 5 weist zur Bearbeitung der Bohrungen 17 am Umfang angeordnete Schneidleisten 18 auf.

Das Honwerkzeug 31 weist außerdem zwei Zentrierleistengruppen 7 und 9 auf, die in Richtung zum freien Endes des Honwerkzeugs 31 bevorzugt unmittelbar angrenzend an die Schneidleistengruppe 3 und 5 angeordnet sind. Die Zentrierleistengruppen 7, 9 dienen dazu, insbesondere zu Beginn der Bearbeitung, das Honwerkzeug 31 in den Bohrungen 17 auszurichten. Es können auch im Bereich anderer Schneidleistengruppen oder im Bereich aller Schneidleistengruppen Zentrierleistengruppen angeordnet sein.

Die Zentrierleistengruppen 7, 9 umfassen mehrere Zentrierleisten 19, die in einer Draufsicht auf das Honwerkzeug 31 bevorzugt gleichmäßig über den Umfang des Honwerkzeugs 31 verteilt sind. Die Zentrierleisten 19 führen keine Zerspanung aus, sondern dienen der Führung und Zentrierung des Honwerkzeugs 31 in der zu bearbeitenden Bohrung; sie sind radial nicht verstellbar. Sie könnten aber auch justierbar ausgebildet sein.

Das Honwerkzeug 31 weist außerdem etwa in der Mitte und an seinem der Spindel der Honmaschine zugewandten Ende zwei Führungsleistengruppen 6 und 8 auf, die bevorzugt unmittelbar angrenzend an die Schneidleistengruppen 3 und 5 angeordnet sind. Die Führungsleistengruppen 6, 8 dienen dazu, das Honwerkzeug 31 zu stabilisieren und zu zentrieren, wenn die Schneidleistengruppe 4 aktiv ist.

Dies ist zum Beispiel der Fall, wenn mit der Schneidleistengruppe 4 eine Bearbeitung der Bohrung 17b (siehe Figur 5) durchgeführt wird, ohne dass gleichzeitig die anderen Bohrungen 17a und 17 c bearbeitet werden. Wenn, wie in Figur 5 dargestellt, die Bohrungen 17a und 17c Durchgangsbohrungen sind, dann können sie durch Reibhonen bearbeitet werden. Weil in dem gezeigten Beispiel die Bohrung 17b eine Stufenbohrung mit einem Freistich 17d ist, wird die Bohrung 17b durch konventionelles Honen bearbeitet. Es können -je nach Anwendungsfall - auch im Bereich anderer Schneidleistengruppen Führungsleistengruppen angeordnet sein.

Die Führungsleistengruppen 6, 8 weisen mehrere Führungsleisten 20 auf, die in einer Draufsicht auf das Honwerkzeug 31 regelmäßig über den Umfang des Honwerkzeugs 31 verteilt sind. Die Führungsleisten 20 sind radial nicht verstellbar. Sie könnten aber auch justierbar ausgebildet sein.

Figur 2 zeigt das Honwerkzeug 31 in einem Längsschnitt. Neben dem Werkzeugkörper 1 und der Werkzeugaufnahmeeinrichtung 2 wird anhand dieser Figur erläutert, wie die verschiedenen Schneidleistengruppen zugestellt werden.

Figur 2 zeigt ein erstes Zustellsystem. Dabei betätigt ein Zustellrohr 10 zwei Gruppen von Zustellkonussen 11, welche die Schneidleisten 18 der ersten Schneidleistengruppe 3 und die Schneidleisten 18 der zweiten Schneidleistengruppe 4 gemeinsam radial nach außen bewegen. Die Schneidleisten 18 der Schneidleistengruppe 3 weist zwei zueinander beabstandete konische Zustellflächen 21 auf, die mit den Zustellkonussen 11 zusammenwirken.

Die Schneidleisten 18 der Schneidleistengruppe 4 weisen zwei zueinander beabstandete konische Zustellflächen 22 auf, die mit den Zustellkonussen 11 zusammenwirken.

Jede Schneidleiste 18 der Schneidleistengruppen 3, 4 ist somit zweifach unterstützt, so dass die Zustellkraft des Zustellrohrs 10 an beiden Enden auf die Schneidleisten 18 wirkt.

Durch das Zustellrohr 10 wird eine Zustellstange 12 geführt. Sie ist mit den Zustellkonussen 13 verbunden. Die Zustellkonusse 13 wirken auf zwei voneinander beabstandete konische Zustellflächen 23 der Schneidleisten 18 der Schneidleistengruppe 5. Auch diese Schneidleisten sind somit zweifach unterstützt.

In Figur 2 ist unterhalb der Zustellkonusse 13 eine Führung 14 angeordnet, welche die Zustellkonusse 13 im Inneren des Werkzeugkörpers 1 zentrisch führt und stabilisiert. Am Ende des Honwerkzeugs 31 ist eine Verschlusskappe 15 angeordnet, an der im Inneren des Werkzeugkörpers 1 eine Rückstellfeder 16 anliegt. Die von der Zustellstange 12 übertragene Zustellkraft und Zustellbewegung der Zustellkonusse 13 muss die Kraft der Rückstellfeder 16 überwinden.

Bei dem erfindungsgemäßen Honwerkzeug 31 werden also die Schneidleisten 18 der Schneidleistengruppen 3 und 4 gemeinsam mit Hilfe des Zustellrohrs 10 zugestellt. Die Schneidleisten 18 der Schneidleistengruppe 5 werden separat mit Hilfe der Zustellstange 12 zugestellt.

Weil aber die Schneidleisten 18 der Schneidleistengruppen 3 und 4 nicht gleichzeitig aktiv sind, können die Durchmesser der Bohrungen 17 a und 17b unabhängig voneinander eingestellt werden. Man kann also bei dem erfindungsgemäßen Honwerkzeug 31 die Durchmesser der Bohrungen 17a, 17b und 17c unabhängig voneinander einstellen, obwohl nur zwei Zustelleinrichtungen 10, 12 vorhanden sind. Dadurch wird das Honwerkzeug 31 einfacher und kostengünstiger im Aufbau und stellt weniger Anforderungen an die Honmaschine; insbesondere erlaubt es den Einsatz einer Honmaschine mit zwei Zustelleinrichtungen.

Figur 3 zeigt das Honwerkzeug 31 in einer gegenüber Figur 2 veränderten Schnittebene.

Figur 4a zeigt einen Schnitt durch das Honwerkzeug 31 entlang der Linie A-A (siehe Figur 2) im Bereich der Schneidleistengruppe 3, Figur 4b zeigt einen Schnitt entlang der Linie B-B (siehe Figur 2) und Figur 4c zeigt einen Schnitt entlang der Linie C-C (siehe Figur 2) im Bereich der Schneidleistengruppe 5.

Die Figuren 4a und 4b zeigen im Zentrum des Honwerkzeugs 31 die Zustellstange 12 und den Zustellkonus 11. Die Schneidleisten 18 sind gleichmäßig über den Umfang der Zustellstange 12 verteilt.

Figur 4b stellt die zur Zustellung der zweiten Schneidleistengruppe 4 erforderlichen Bauteile des Honwerkzeugs 31 dar. Die Schneidleisten 18 der zweiten Schneidleistengruppe 4 bearbeiten die Stufenbohrung 17b (siehe Figur 5).

In Figur 4c ist im Zentrum ein Zustellkonus 13 zur Zustellung der Schneidleisten 18 der Schneidleistengruppe 5 dargestellt.

Figur 5 zeigt das Honwerkzeug 31 in vier unterschiedlichen Verfahrenszuständen. Die Bohrungen 17a und 17c sind in dem dargestellten Beispiel Durchgangsbohrungen und sollen durch Reibhonen bearbeitet werden. Die Bohrung 17b ist als Stufenbohrung ausgebildet, die durch konventionelles Honen (oszillierendes Honen) bearbeitet werden soll.

Figur 5a zeigt das in die Bohrungen 17a, 17b und 17c eingefahrene Honwerkzeug 31, welches durch die Zentrierleistengruppe 7 in der Bohrung 17a und durch die Zentrierleistengruppe 9 in der Bohrung 17c axial ausgerichtet wird. Dabei wird deutlich, dass die die axialen Abstände der Zentrierleistengruppen 7 und 9 etwa dem axialen Abstand der Bohrungen 17a und 17c entspricht. Entsprechendes gilt auch für die Schneidleistengruppen 3 und 5 des Honwerkzeugs 31. Geringfügige Unterschiede im axialen Abstand können erwünscht sein, weil dadurch plötzliche Belastungsspitzen vermieden und die Beanspruchung von Honmaschine und Honwerkzeug 31 vergleichmäßigt wird.

Dabei ist der axiale Abstand der Schneidleistengruppen 3 und 5 von den Zentrierleistengruppen 7 und 9 jeweils so gewählt, dass hier eine kurzzeitige Überdeckung stattfindet und somit sowohl die Schneidleistengruppen 3, 5 als auch die Zentrierleistengruppe 7, 9 sich in der Bohrung 17a bzw. 17c befinden und die zentrierte Lage erhalten bleibt.

Anders ausgedrückt: der axiale Abstand der Schneidleistengruppe 3 von der Zentrierleistengruppe 7 ist kleiner als die axiale Erstreckung der zu bearbeitenden Bohrung 17a so, dass die Schneidleisten 18 der Schneidleistengruppe 3 in die Bohrung 17a eintauchen, bevor die Zentrierleistengruppe 7 die Bohrung 17a verlassen, wenn das Honwerkzeug 31 tiefer in die Bohrung 17 eintaucht. Entsprechendes gilt auch für die Schneidleistengruppe 5 und die Zentrierleistengruppe 9.

Damit ist gewährleistet, dass das Honwerkzeug 31 auch beim Übergang von der Bearbeitung einer Bohrung zur nächsten Bohrung stets geführt ist und die zentrierte Lage erhalten bleibt.

Zunächst wird das Honwerkzeug 31 durch die Zentrierleistengruppen 7 und 9 in den Bohrungen 17a und 17c zentriert. Anschließend taucht das Honwerkzeug 31 weiter in die Bohrungen 17 ein und bringt die Schneidleisten 18 der Schneidleistengruppen 3 und 5 in Eingriff mit den zu bearbeitenden Bohrungen 17a und 17c ein. Die Bohrungen 17 a und 17c werden also gleichzeitig durch Reibhonen fertig bearbeitet. Die Schneidleistengruppen 3 und 5 sind bevorzugt für das Reibhonen mit einem oder wenigen langsamen Hüben ausgelegt. Das Reibhonen ist ein etabliertes Honverfahren bei dem die Schneidleisten ähnlich einer Reibahle in einer axialen Bewegung durch die zu bearbeitende Bohrung bewegt werden.

Die Figur 5b zeigt die Position der Schneidleistengruppe 3 und 5 am Ende der Reibhonbearbeitung der Bohrungen 17a und 17c. In dieser Position tauchen die Führungsleistengruppen 6 und 8 in die zuvor reibgehonte Bohrung 17a und 17c ein, wodurch die geführte Werkzeuglage in den nun fertig bearbeiteten Bohrungen 17a und 17c unverändert erhalten bleibt.

Die Führungsleistengruppen 6 und 8 sind auf das geringstmögliche Untermaß zur zuvor gehonten Bohrung 17a und 17c eingestellt, so dass eine spielfreie Führung des Honwerkzeugs 31 für die nachfolgende weitere Bearbeitung der mittleren Bohrung 17b bei gleichzeitig geringer Reibung sichergestellt ist.

Die Figur 5c zeigt die Bearbeitung der Bohrung 17b, die als eine Stufenbohrung ausgebildet ist und deshalb nicht durch Reibhonen fertig bearbeitet werden kann.

Die Bohrung 17b wird deshalb durch konventionelles Honen von der Schneidleistengruppe 4 bearbeitet. Dabei oszilliert die Schneidleistengruppe 4 in der Bohrung 17b axial. Gleichzeitig dreht sich das Honwerkzeug 31.

Figur 5c zeigt die Schneidleistengruppe 4 in der oberen Endlage der oszillierenden Hubbewegung. Figur 5d zeigt die Schneidleistengruppe 4 in der unteren Endlage der oszillierenden Hubbewegung. Das Honwerkzeug 31 ist dabei immer durch die Führungsleistengruppe 6 und 8 in den beiden anderen Bohrungen 17a und 17c geführt, wodurch eine koaxiale Bearbeitung der Bohrung 17b zu den Bohrungen 17a und 17c gewährleistet ist. Die Bearbeitung der Bohrung 17b (oszillierendes Honen) unterscheidet sich also von der Bearbeitung der Bohrungen 17a und 17c (Reibhonen).

Mit der Zustellung der Schneidleistengruppe 4 wird auch die Schneidleistengruppe 3 zugestellt, da beide Schneidleistengruppen 3 und 4 von demselben Zustellkonus 11 bewegt werden. Da sich die Schneidleistengruppe 3 dabei außerhalb der Bohrung 17a befindet, bewirkt die Durchmesseränderung der Schneidleistengruppe 3 keine Änderung des Durchmessers der fertig bearbeiteten Bohrung 17a. Auch die Schneidleistengruppe 5 befindet sich dabei außerhalb der Bohrung 17c.

Grundsätzlich können im erfindungsgemäßen Verfahren und mit dem erfindungsmäßen Honwerkzeug 31 bspw. auch die Bohrungen 17a und 17b durch Reibhonen bearbeitet werden, wobei dann anschließend die Bohrung 17c konventionell mit oszillierendem Werkzeug gehont werden kann. Ebenso besteht die Möglichkeit, dass die Bohrungen 17b und 17c durch Reibhonen bearbeitet werden und die Bohrung 17a konventionell oszillierend gehont wird.

Mit der erfindungsgemäßen Prozessführung können also Durchgangsbohrungen, Stufen- und/oder Sacklochbohrungen mit Freistich in einer Aufspannung und mit einem Honwerkzeug 31 bearbeitet werden. Im jeden Fall kann eine koaxiale Verbesserung der Lagegenauigkeit der Bohrungen 17a, 17b und 17c zueinander durch eine der genannten Bearbeitungsvarianten erfolgen.

In weiteren Ausführungsbeispielen kann die Anzahl der zu bearbeitenden Bohrungen auch von dem gezeigten Beispiel abweichen, so dass entweder nur zwei oder mehr als drei Bohrungen in einem Arbeitsgang bearbeitet werden können. Dabei können mindestens eine Bohrung durch Reibhonen und mindestens eine Bohrung durch konventionelles Honen bearbeitet werden.

Es ist auch möglich das anhand der Figuren 1 bis 4 dargestellte und beschriebene Honwerkzeug 31 in zwei Honwerkzeuge aufzuteilen; dies wird als Zusammenstellung von Honwerkzeugen bezeichnet und anhand der Figuren 6 und 7 erläutert. Die Bearbeitung der Bohrungen 17 a bis c erfolget dann in zwei Arbeitsgängen, wobei in einem ersten Arbeitsgang die Durchgangsbohrungen 17 a und c mit dem ersten Honwerkzeug bearbeitet werden und in einem Zweiten Arbeitsgang die Stufenbohrung 17 b mit dem weiteren Honwerkzeug bearbeitet wird.

Das erste Honwerkzeug 31.1 weist außerdem zwei Zentrierleistengruppen 7 und 9 auf, die in Richtung zum freien Endes des Honwerkzeugs 31.1 bevorzugt unmittelbar angrenzend an die Schneidleistengruppe 3 und 5 angeordnet sind. Es könnten auch im Bereich anderer Schneidleistengruppen oder im Bereich aller Schneidleistengruppen Zentrierleistengruppen angeordnet sein.

Die Zentrierleistengruppen 7, 9 umfassen mehrere Zentrierleisten 19, die in einer Draufsicht auf das Honwerkzeug 31 bevorzugt gleichmäßig über den Umfang des Honwerkzeugs 31 verteilt sind. Die Zentrierleisten 19 führen keine Zerspanung aus, sondern dienen der Führung und Zentrierung des Werkzeugs 31 in der zu bearbeitenden Bohrung; sie sind radial nicht verstellbar. Sie könnten aber auch justierbar ausgebildet sein.

Figur 6 zeigt das erste Honwerkzeug 31.1 in einer perspektivischen Darstellung im Detail. Das erste Honwerkzeug 31.1 ist speziell auf die Bearbeitung der Bohrungen 17 a und c ausgerichtet. Bei Bohrungen mit anderen Geometrien, muss das erste Honwerkzeug 31.1 entsprechend angepasst werden. Das erste Honwerkzeug 31.1 und das zweite Honwerkzeug 31.2 hat sehr viele Übereinstimmungen mit dem Honwerkzeug 31 gemäß der Figuren 1 bis 4, so dass nur die wesentlichen Unterschiede nachfolgend kurz erläutert werden.

Für die Bearbeitung der Bohrungen 17a und 17c (siehe Figur 5) sind am ersten Honwerkzeug 31.1 zwei separat angeordnete Schneidleistengruppen 3 und 5 vorgesehen. Die Schneidleistengruppe 3 ist zur Bearbeitung der Bohrung 17a vorgesehen und die Schneidleistengruppe 5 ist zur Bearbeitung der Bohrung 17c vorgesehen.

Figur 7 zeigt ein Ausführungsbeispiel eines erfindungsgemäßen zweiten Honwerkzeugs 31.2 in einer perspektivischen Darstellung im Detail. Das dargestellte zweite Honwerkzeug 31.2 ist speziell auf die Bearbeitung der Bohrung 17 b (siehe Figur 5) ausgerichtet. Für die Bearbeitung der Bohrung 17b (siehe Figur 5) ist am zweiten Honwerkzeug 31.2 eine Schneidleistengruppe 4 vorgesehen.

Das zweite Honwerkzeug 31.2 weist außerdem etwa in der Mitte und an seinem der Spindel der Honmaschine zugewandten Ende zwei Führungsleistengruppen 6 und 8 auf. Die Führungsleistengruppen 6, 8 dienen dazu, das Werkzeug 1 zu stabilisieren und zu zentrieren, wenn die Schneidleistengruppe 4 aktiv ist. Dies ist zum Beispiel der Fall, wenn mit der Schneidleistengruppe 4 eine Bearbeitung der Bohrung 17b (siehe Figur 5) durchgeführt wird, ohne dass gleichzeitig die anderen Bohrungen 17a und 17 c bearbeitet werden. Es können -je nach Anwendungsfall - auch im Bereich anderer Schneidleistengruppen Führungsleistengruppen angeordnet sein.

## Patentansprüche

1. Honwerkzeug zum Bearbeiten von mehreren koaxial hintereinander angeordneten, separaten Bohrungen (17a, 17b, 17c) mit unterschiedlichen Durchmessern, wobei das Honwerkzeug (31) mehrere koaxial hintereinander angeordnete, Schneidleistengruppen (3, 4, 5) umfasst, wobei ein durch radial ausstellbare Schneidleisten (18) gebildeter Durchmesser einer Schneidleistengruppe (3, 4, 5) von dem Durchmesser mindestens einer anderen Schneidleistengruppe (3, 4, 5) abweicht, **dadurch gekennzeichnet, dass** in axialer Richtung zum freien Ende des Honwerkzeugs (31) hin an mindestens einer Schneidleistengruppe (3, 5) eine Zentrierleistengruppe (7, 9) angeordnet ist, und/oder dass dem freien Ende des Honwerkzeugs (31) entgegengesetzt an mindestens einer Schneidleistengruppe (3, 4, 5) unmittelbar anschließend eine Führungsleistengruppe (6, 8) angeordnet ist.

2. Honwerkzeug nach Anspruch 1, **dadurch gekennzeichnet, dass** die Durchmesser der koaxial hintereinander angeordneten Schneidleistengruppen (3, 4, 5) zu einem freien Ende des Honwerkzeugs (31) hin gleich groß oder abnehmend sind.

3. Honwerkzeug nach einem der vorhergehenden Ansprüche, **dadurch gekennzeichnet, dass** die Zentrierleistengruppe (7, 9) und die Führungsleistengruppe (6, 8) jeweils mindestens drei Leisten (18, 19, 20) aufweist.

4. Honwerkzeug nach einem der vorhergehenden Ansprüche, **dadurch gekennzeichnet, dass** das Honwerkzeug (31, 31.1, 31.2) mindestens eine Zustelleinrichtung (10, 12) aufweist.

5. Honwerkzeug nach Anspruch 4, **dadurch gekennzeichnet, dass** jede Zustelleinrichtung (10, 12) mindestens eine Schneidleistengruppe (3, 4, 5) zustellt.

6. Honwerkzeug nach einem der vorhergehenden Ansprüche, **dadurch gekennzeichnet, dass** das Honwerkzeug (31, 31.1, 31.2) eine Luftmesseinrichtung aufweist.

7. Verfahren zum Bearbeiten von mehreren, koaxial hintereinander angeordneten, separaten Bohrungen (17a, 17b, 17c) mit unterschiedlichen Durchmessern durch ein Honwerkzeug (31) nach einem der Ansprüche 1 bis 6, wobei das Honwerkzeug (31) mehrere, koaxial hintereinander angeordnete, Schneidleistengruppen (3, 4, 5) umfasst, wobei ein durch radial ausstellbare Schneidleisten (18) gebildeter Durchmesser einer Schneidleistengruppe (3, 4, 5) von dem Durchmesser mindestens einer anderen Schneidleistengruppe (3, 4, 5) abweicht, **dadurch gekennzeichnet, dass** während eines einzigen Arbeitsgangs durch mindestens eine erste Schneidleistengruppe (3, 5) mindestens eine Durchgangsbohrung (17a, 17c) bearbeitet und anschließend durch mindestens eine zweite Schneidleistengruppe (4) eine Stufenbohrung (17b) bearbeitet wird.

8. Verfahren zum Bearbeiten von mehreren, koaxial hintereinander angeordneten, separaten Bohrungen (17a, 17b, 17c) mit unterschiedlichen Durchmessern durch zwei Honwerkzeuge (31.1, 31.2) nach einem der Ansprüche 1 bis 6, wobei ein erstes Honwerkzeug (31.1) mehrere, koaxial hintereinander angeordnete, Schneidleistengruppen (3, 5) umfasst, wobei ein weiteres Honwerkzeug (31.2) mindestens eine Schneidleistengruppe (4) und mindestens eine Führungsleistengruppe (6, 8) umfasst, **dadurch gekennzeichnet, dass** während eines ersten Arbeitsgangs mindestens eine erste Schneidleistengruppe (3, 5) mindestens eine Durchgangsbohrung (17a, 17c) bearbeitet und während eines zweiten Arbeitsgangs sich das zweite Honwerkzeug (31.2) mit der oder den Führungsleistengruppen (6, 8) in der oder den Durchgangsbohrungen (17a, c) abstützt und durch mindestens eine zweite Schneidleistengruppe (4) eine Stufenbohrung (17b) bearbeitet wird.

9. Verfahren nach Anspruch 7 oder 8, **dadurch gekennzeichnet, dass** mindestens eine Bohrung (17a, 17c) durch Reibhonen bearbeitet wird.

10. Verfahren nach Anspruch 7, 8 oder 9, **dadurch gekennzeichnet, dass** mindestens eine Bohrung (17b) durch oszillierendes Honen bearbeitet wird.

## Claims

1. A honing tool for working several separate bores (17a, 17b, 17c) arranged coaxially in series and with different diameters, wherein the honing tool (31) comprises several cutting bar groups (3, 4, 5) arranged coaxially in series, wherein a diameter of a cutting bar group (3, 4, 5) which diameter is formed by radially extendable cutting bars (18) differs from the diameter of at least one other cutting bar group (3, 4, 5), **characterized in that** a centering bar group (7, 9) is arranged in the axial direction to the free end of the honing tool (31) on at least one cutting bar group (3, 5) and/or that a guide bar group (6, 8) is arranged directly adjacent opposite the free end of the honing tool (31) on at least one cutting bar group (3, 4, 5).

2. The honing tool according to Claim 1, **characterized in that** the diameters of the cutting bar groups (3, 4, 5) coaxially arranged in series are equally large or decrease toward a free end of the honing tool (31).

3. The honing tool according to one of the previous claims, **characterized in that** the centering bar group (7, 9) and the guide bar group (6, 8) each comprise at least three bars (18, 19, 20).

4. The honing tool according to one of the previous claims, **characterized in that** the honing tool (31, 31.1, 31.2) comprises at least one feed device (10, 12).

5. The honing tool according to Claim 4, **characterized in that** each feed device (10, 12) advances at least one cutting bar group (3, 4, 5).

6. The honing tool according to one of the previous claims, **characterized in that** the honing tool (31, 31.1, 31.2) comprises an air measuring device.

7. A method for working several separate bores (17a, 17b, 17c) with different diameters and arranged coaxially in series with a honing tool (31) according to one of Claims 1 to 6, wherein the honing tool (31) comprises several cutting bar groups (3, 4, 5) arranged coaxially in series, wherein a diameter of a cutting bar group (3, 4, 5) which diameter is formed by cutting bars (18) which can be radially extended differs from the diameter of at least one other cutting bar group (3, 4, 5), **characterized in that** during a single work step at least one through bore (17a, 17c) is worked by at least one first cutting bar group (3, 5) and subsequently a stepped bore (17b) is worked by at least one second cutting bar group (4).

8. A method for working several separate bores (17a, 17b, 17c) with different diameters and arranged coaxially in series by two honing tools (31.1, 31.2) according to one of claims 1 to 6, wherein a first honing tool (31.1) comprises several cutting bar groups (3, 5) coaxially arranged in series, wherein another honing tool (31.2) comprises at least one cutting bar group (4) and at least one guide bar group (6, 8), **characterized in that** during a first work step at least one first cutting bar group (3, 5) works at least one through bore (17a, 17c) and during a second work step the second honing tool (31.2) is supported with the guide bar group(s) (6, 8, in the through bore(s) (17a, c) and a stepped bore (17b) is worked by at least one second cutting bar group (4).

9. The method according to Claim 7 or 8, **characterized in that** at least one bore (17a, 17c) is worked by friction honing.

10. The method according to Claim 7, 8 or 9, **characterized in that** at least one bore (17b) is worked by oscillating honing.

## Revendications

1. Outil de rodage pour l'usinage de plusieurs trous (17a, 17b, 17c) séparés, agencés coaxialement les uns derrière les autres et présentant différents diamètres, l'outil de rodage (31) comprenant plusieurs groupes de barres de coupe (3, 4, 5) agencées coaxialement les unes derrière les autres, un diamètre d'un groupe de barres de coupe (3, 4, 5) formé par des barres de coupe (18) orientables radialement étant différent du diamètre d'au moins un autre groupe de barres de coupe (3, 4, 5), **caractérisé en ce que** dans la direction axiale, vers l'extrémité libre de l'outil de rodage (31), un groupe de barres de centrage (7, 9) est agencé sur au moins un groupe de barres de coupe (3, 5), et/ou **en ce qu'**un groupe de barres de guidage (6, 8) est agencé immédiatement après au moins un groupe de barres de coupe (3, 4, 5) à l'opposé de l'extrémité libre de l'outil de rodage (31).

2. Outil de rodage selon la revendication 1, **caractérisé en ce que** les diamètres des groupes de barres de coupe (3, 4, 5) agencés coaxialement les uns derrière les autres, en direction d'une extrémité libre de l'outil de rodage (31), sont de même grandeur ou décroissants.

3. Outil de rodage selon l'une quelconque des revendications précédentes, **caractérisé en ce que** le groupe de barres de centrage (7, 9) et le groupe de barres de guidage (6, 8) présentent chacun au moins trois barres (18, 19, 20).

4. Outil de rodage selon l'une quelconque des revendications précédentes, **caractérisé en ce que** l'outil de rodage (31, 31.1, 31.2) comprend au moins un système d'avance (10, 12).

5. Outil de rodage selon la revendication 4, **caractérisé en ce que** chaque système d'avance (10, 12) comprend au moins un groupe de barres de coupe (3, 4, 5).

6. Outil de rodage selon l'une quelconque des revendications précédentes, **caractérisé en ce que** l'outil de rodage (31, 31.1, 31.2) comprend un système de mesure d'air.

7. Procédé d'usinage de plusieurs trous (17a, 17b, 17c) séparés, ménagés coaxialement les uns derrière les autres et présentant différents diamètres, au moyen d'un outil de rodage (31) selon l'une des revendications 1 à 6, l'outil de rodage (31) comprenant plusieurs groupes de barres de coupe (3, 4, 5) agencées coaxialement les unes derrière les autres, un diamètre d'un groupe de barres de coupe (3, 4, 5) formé par des barres de coupe (18) orientables radialement étant différent du diamètre d'au moins un autre groupe de barres de coupe (3, 4, 5), **caractérisé en ce que** pendant une seule étape de travail, au moins un trou de passage (17a, 17c) est usiné par au moins un premier groupe de barres de coupe (3, 5) puis un trou étagé (17b) est usiné par au moins un deuxième groupe de barres de coupe (4).

8. Procédé d'usinage de plusieurs trous (17a, 17b, 17c) séparés, agencés coaxialement les uns derrière les autres, présentant différents diamètres, au moyen de deux outils de rodage (31.1, 31.2) selon l'une des revendications 1 à 6, un premier outil de rodage (31.1) comprenant plusieurs groupes de barres de coupe (3, 5) agencées coaxialement les unes derrière les autres, un autre outil de rodage (31.2) comprenant au moins un groupe de barres de coupe (4) et au moins un groupe de barres de guidage (6, 8), **caractérisé en ce que** pendant une première étape de travail, au moins un premier groupe de barres de coupe (3, 5) usine au moins un trou de passage (17a, 17c) et pendant une deuxième étape de travail, le deuxième outil de rodage (31.2) s'appuie avec le ou les groupes de barres de guidage (6, 8) dans le ou les trous de passage (17a, c) et un trou étagé (17b) est usiné par au moins un deuxième groupe de barres de coupe (4).

9. Procédé selon la revendication 7 ou 8, **caractérisé en ce qu'**au moins un trou (17a, 17c) est usiné par rodage par friction.

10. Procédé selon la revendication 7, 8 ou 9, **caractérisé en ce qu'**au moins un trou (17b) est usiné par rodage oscillant.
